# EUROPÄISCHE PATENTSCHRIFT

(11) **EP 1 183 454 B1**
(45) Veröffentlichungstag und Bekanntmachung des Hinweises auf die Patenterteilung: **28.04.2004**
(21) Anmeldenummer: 00931213.3
(22) Anmeldetag: 13.05.2000
(51) Int. Cl.: F02D 41/14

(54) **VERFAHREN ZUR STEUERUNG EINER REGENERATION EINES NOx-SPEICHERKATALYSATORS**
METHOD OF CONTROLLING AN NOx STORAGE CATALYST
PROCEDE DE COMMANDE DE LA REGENERATION D'UN CATALYSEUR ACCUMULATEUR DE NOx

(30) Priorität: 21.05.1999 DE 19923498
(43) Veröffentlichungstag der Anmeldung: 06.03.2002
(73) Patentinhaber: Volkswagen Aktiengesellschaft, 38436 Wolfsburg (DE)
(72) Erfinder: POTT, Ekkehard, D-38518 Gifhorn (DE); KÖNIG, Axel, D-38448 Wolfsburg (DE)
(86) Internationale Anmeldenummer: PCT/EP2000/004335
(87) Internationale Veröffentlichungsnummer: WO 2000/071878

(56) Entgegenhaltungen:
- EP-A- 0 814 248
- EP-A- 0 858 837
- DE-C- 19 830 829
- US-A- 5 771 686
- PATENT ABSTRACTS OF JAPAN vol. 1995, no. 09, 31. Oktober 1995 (1995-10-31) & JP 07 166851 A (TOYOTA MOTOR CORP), 27. Juni 1995 (1995-06-27)
- PATENT ABSTRACTS OF JAPAN vol. 1995, no. 11, 26. Dezember 1995 (1995-12-26) & JP 07 208151 A (TOYOTA MOTOR CORP), 8. August 1995 (1995-08-08)

## Beschreibung

Die Erfindung betrifft ein Verfahren zur Steuerung einer Regeneration von wenigstens einem in einem Abgaskanal einer Verbrennungskraftmaschine angeordneten NO_{X}-Speicherkatalysator mit den im Oberbegriff des Anspruchs 1 genannten Merkmalen.

Es ist bekannt, ein Abgas der Verbrennungskraftmaschine mit Hilfe von geeigneten Katalysatoren, die in dem Abgaskanal der Verbrennungskraftmaschine angeordnet werden, zu reinigen. Während eines Verbrennungsvorgangs entstehen gasförmige Schadstoffe, die sich in Reduktionsmittel wie CO, HC oder H₂ oder in Oxidationsmittel wie NO_{X} oder SO_{X} einteilen lassen. Die Reduktionsmittel werden an dem Katalysator mit Sauerstoff oxidiert, während die Oxidationsmittel mit den Reduktionsmitteln umgesetzt werden.

Die Verbrennungskraftmaschine kann dabei unter verschiedenen Arbeitsmodi betrieben werden. Besteht dabei ein Überschuss von Sauerstoff gegenüber einem Kraftstoff in dem zu verbrennenden Kraftstoff-Luft-Gemisch, so ist λ > 1 (magerer Arbeitsmodus). Unter stöchiometrischen Bedingungen ist λ = 1, während in einem Überschuss von Kraftstoff gegenüber Sauerstoff der Lambdawert kleiner 1 ist (fetter Arbeitsmodus). In dem fetten Arbeitsmodus entstehen durch eine unvollständige Verbrennung vermehrt Reduktionsmittel, wohingegen ihr Anteil am Abgas in magerer Atmosphäre deutlich sinkt. Dennoch ist bei ausreichender Sauerstoffkonzentration auch unter fetter Atmosphäre eine zumindest teilweise Umsetzung der Reduktionsmittel an dem Katalysator möglich.

Demgegenüber ist die Reduktion von NO_{X} oder SO_{X} in einem ausreichenden Maße lediglich bei λ ≤ 1 möglich. Um eine NO_{X}-Emission trotzdem möglichst gering zu halten, ist bekannt, in dem Abgaskanal einen NO_{X}-Speicher anzuordnen, der auch mit dem Katalysator zu einem NO_{X}-Speicherkatalysator zusammengefasst werden kann. Der NO_{X}-Speicherkatalysator absorbiert bei λ > 1 das NO_{X} als Nitrat, und zwar so lange, bis eine NO_{X}-Desorptionstemperatur und/oder eine NO_{X}-Speicherkapazität überschritten wird.

Es ist daher bekannt, den NO_{X}-Speicherkatalysator in regelmäßigen Zyklen zu regenerieren (NO_{X}-Regeneration). Während der NO_{X}-Regeneration erfolgt kurzfristig ein Wechsel in einen Arbeitsmodus mit λ ≤ 1. Unter solchen Bedingungen wird das eingelagerte NO_{X} wieder desorbiert und an dem Katalysator mit den Reduktionsmitteln reduziert. Eine Regenerationsnotwendigkeit kann dabei abhängig gemacht werden von einzelnen Betriebsparametern, die durch geeignete Messeinrichtungen direkt erfassbar sind. So ist beispielsweise aus der DE 197 29 676 A1 bekannt, die Regeneration in Abhängigkeit von bestimmten Grenztemperaturen zu initiieren. Ein komplexeres Modell für eine derartige Steuerung lässt sich der DE 197 16 275 C1 entnehmen. Hierbei können unter anderem die aktuelle Fahrsituation, ein Beladungszustand und ein aktueller Lambdawert berücksichtigt werden. Weiterhin können die Bedingungen während der Regeneration an bestimmte Parameter geknüpft werden. So ist aus der DE 197 44 409 A1 bekannt, eine Dauer eines Regenerationszyklus in Abhängigkeit von einer Sauerstoffspeicherkapazität des Katalysators und/oder einer Speicherkapazität des NO_{X}-Speichers zu verändern. Aus der DE 198 30 829 C1 ist weiterhin bekannt, die zur Regeneration des NO_{X}-Speicherkatalysators notwendigen Reduktionsmittelmassenströme in Abhängigkeit von einem durch einen NO_{X}-Messaufnehmer erfassten Signal zu steuern.

Im Zuge eines Betriebs des NO_{X}-Speicherkatalysators können allerdings verschiedenartige Schädigungen seine Funktionalität hinsichtlich NO_{X}-Speicherfähigkeit und katalytischer Aktivität beeinträchtigen. Derartige Schädigungen können sowohl den Katalysator als auch den Speicher betreffen und sind ihrer Natur nach entweder reversibel oder irreversibel.

Eine reversible Schädigung kann beispielsweise durch eine Belegung des Katalysators mit einem Kondensat oder Ruß erfolgen. Daneben wird bei einer Verbrennung schwefelhaltigen Kraftstoffs SO_{X} gebildet, das ebenso wie NO_{X} von dem Speicher absorbiert wird. Eine Einlagerung des SO_{X} als Sulfat führt unter anderem zu einer Minderung der NO_{X}-Speicherkapazität, kann aber auch langfristig, beispielsweise durch Sulfitbildung, zu einer Schädigung des Katalysators führen. Daneben kann eine Sulfatkornbildung bei der Absorption zu Verspannungen innerhalb der Struktur eines NO_{X}-Speicherkatalysators führen, die eine irreversible Schädigung des NO_{X}-Speicherkatalysators nach sich ziehen können.

Es ist daher bekannt, in Abhängigkeit von einer Entschwefelungsnotwendigkeit den NO_{X}-Speicherkatalysator zu entschwefeln (SO_{X}-Regeneration). Aufgrund einer höheren thermodynamischen Stabilität des Sulfats gegenüber dem Nitrat sind hierfür jedoch höhere Temperaturen notwendig. Die Entschwefelungsnotwendigkeit kann anhand von einen aktuellen Katalysatorzustand kennzeichnenden Parametern, wie einen Verschwefelungsgrad, einen aktuellen Lambdawert oder einer Katalysatortemperatur, festgelegt werden. Der Verschwefelungsgrad lässt sich beispielsweise in Abhängigkeit von einer NO_{X}-Konzentration stromab des NO_{X}-Speicherkatalysators bestimmen. Zur Erfassung der NO_{X}-Konzentration eignen sich komponentenspezifische Sensoren, wie NO_{X}-Sensoren. Der DE 198 37 074 A1 lässt sich ein Verfahren entnehmen, mit dem eine Regelung eines Luft-Kraftstoff-Verhältnisses während einer Entschwefelungsphase beeinflusst wird. Dabei erfolgt ein Ist-Soll-Vergleich einer Sauerstoffkonzentration während der Entschwefelung und aus einem hieraus generierten Fehlersignal erfolgt eine Neufestlegung der während der Entschwefelung zugeführten Kraftstoffkonzentration.

Im allgemeinen liegt ein Kraftstoffverbrauch der Verbrennungskraftmaschine im fetten Arbeitsmodus über dem des mageren Arbeitsmodus. Hierdurch und durch ein gegebenenfalls zusätzliches Aufheizen des Abgases besteht damit während der NO_{X}oder SO_{X}-Regeneration ein erhöhter Kraftstoffverbrauch. Im Zuge fortschreitender Bemühungen, den Kraftstoffverbrauch von Verbrennungskraftmaschinen zu senken, ist daher ein möglichst langer Betrieb mit λ > 1 erwünscht.

Nachteilig bei den bekannten Verfahren ist eine mangelhafte Koordination einer Abfolge einzelner Regenerationsmaßnahmen. Infolgedessen kann es zu einem erhöhten Kraftstoffverbrauch kommen, und es ist nicht möglich, die Regenerationsmaßnahme entsprechend einem aktuellen Katalysatorzustand auszuwählen.

Aufgabe des erfindungsgemäßen Verfahrens ist es, eine Funktionalität des NO_{X}-Speicherkatalysators hinsichtlich der NO_{X}-Speicherfähigkeit und der katalytischen Aktivität laufend zu überwachen und die Regenerationsmaßnahme dem aktuellen Katalysatorzustand anzupassen.

Erfindungsgemäß wird diese Aufgabe durch ein Verfahren zur Steuerung einer Regeneration von wenigstens einem in einem Abgaskanal einer Verbrennungskraftmaschine angeordneten NO_{X}-Speicherkatalysator mit den Merkmalen des Anspruchs 1 gelöst. Dadurch, dass
(a) die gemessene NO_{X}-Konzentration nach dem Speicherkatalysator mit einer NO_{X}-Sollkonzentration verglichen wird und entsprechend einer Abweichung dieser NO_{X}-Konzentration von der NO_{X}-Sollkonzentration ein Vergleichswert bestimmt wird,
(b) beim Überschreiten des Vergleichswertes über einen vorgebbaren Schwellenwert eine Regenerationsmaßnahme ergriffen wird, bei der wenigstens ein Betriebsparameter der Verbrennungskraftmaschine zumindest temporär beeinflusst wird und
(c) die Regenerationsmaßnahme in Abhängigkeit von einer gegebenenfalls zuvor durchgeführten Regenerationsmaßnahme ausgewählt wird,
ist es möglich, den Ablauf aufeinanderfolgender Regenerationsmaßnahmen zu koordinieren und dem aktuellen Katalysatorzustand anzupassen.

In einer bevorzugten Ausgestaltung des Verfahrens wird der Vergleichswert während oder nach der Regenerationsmaßnahme erneut bestimmt. Beim Überschreiten des Vergleichswertes wird zumindest eine weitere Regenerationsmaßnahme ergriffen. Daneben ist es denkbar, in Abhängigkeit von dem Vergleichswert einen Gehalt des Abgases an Reduktionsmitteln während der NO_{X}- oder SO_{X}-Regeneration zu variieren. Hierdurch kann in einfacher Weise der aktuelle Katalysatorzustand berücksichtigt werden.

Ferner ist vorteilhaft, dass beim Überschreiten des Vergleichswertes über den Schwellenwert während der NO_{X}-Regeneration, also in fetter oder stöchiometrischer Atmosphäre, anschließend eine Regenerationsmaßnahme ergriffen wird, die zu einer Erhöhung der Abgastemperatur führt, ohne dabei in den mageren Arbeitsmodus zu wechseln. Liegt weiterhin der Vergleichswert über dem Schwellenwert, so ist die Katalysatorkomponente des NO_{X}-Speicherkatalysators beschädigt.

Weiterhin ist es vorteilhaft, den Vergleichswert nach einem Wechsel in magerer Atmosphäre zu erfassen. Ausgehend von einer ersten NO_{X}-Regeneration wird nach jeder Regenerationsmaßnahme wiederum überprüft, ob der Vergleichswert über dem Schwellenwert liegt und gegebenenfalls eine weitere Regenerationsmaßnahme ergriffen. Es hat sich dabei als vorteilhaft erwiesen, der ersten NO_{X}-Regeneration zunächst eine erneute NO_{X}-Regeneration und dann eine Erhöhung der Abgastemperatur folgen zu lassen. Liegt weiterhin ein zu hoher Vergleichswert vor, so kann die SO_{X}-Regeneration eingeleitet werden, die gegebenenfalls wiederholt wird. Liegt der Vergleichswert auch nach der erneuten SO_{X}-Regeneration über dem Schwellenwert, so ist der NO_{X}-Speicherkatalysator mit hoher Wahrscheinlichkeit irreversibel geschädigt.

Weitere bevorzugte Ausgestaltungen der Erfindung ergeben sich aus den übrigen, in den Unteransprüchen genannten Merkmalen.

Die Erfindung wird nachfolgend in Ausführungsbeispielen anhand der zugehörigen Zeichnungen näher erläutert. Es zeigen:
- Figur 1: eine Anordnung eines Katalysatorsystems in einem Abgaskanal einer Verbrennungskraftmaschine;
- Figur 2: ein Blockschaltbild für eine Steuerung einer Regeneration eines NO_{X}-Speicherkatalysators in einem fetten Arbeitsmodus und
- Figur 3: ein Blockschaltbild für eine Steuerung einer Regeneration eines NO_{X}-Speicherkatalysators in einem mageren Arbeitsmodus.

In der Figur 1 ist in schematischer Weise eine Anordnung eines Katalysatorsystems 10 in einem Abgaskanal 12 einer Verbrennungskraftmaschine 14 dargestellt. Das Katalysatorsystem 10 umfasst einen NO_{X}-Speicherkatalysator 16 und einen Vorkatalysator 18 sowie die Temperatursensoren 22.

Ferner sind dem Katalysatorsystem 10 Gassensoren 19, 20, 21 zugeordnet, die einen Gasgehalt einer Gaskomponente am Abgas erfassen können. Geeignet sind beispielsweise Lambdasonden oder komponentenspezifische Sensoren. Dabei ermöglicht der Gassensor 21 zumindest eine Erfassung einer NO_{X}-Konzentration und ist somit ein NO_{X}-Sensor.

Ein Arbeitsmodus der Verbrennungskraftmaschine 14 kann mittels eines Motorsteuergerätes 24 geregelt werden. Wird beispielsweise ein Arbeitsmodus mit λ < 1 (fette Atmosphäre) gewünscht, so muss eine Sauerstoffkonzentration in einem Saugrohr 26 vor einer Verbrennung eines Kraftstoff-Luft-Gemisches gesenkt werden. Damit erhöht sich gleichzeitig ein Gehalt an Reduktionsmitteln wie CO, HC und H₂ im Abgas im Vergleich zu einem Gehalt an Sauerstoff. Beispielsweise kann ein solcher Arbeitsmodus durch eine Reduzierung eines Volumenstroms angesaugter Luft mittels einer Drosselklappe 28 und durch gleichzeitige Zuführung sauerstoffarmen Abgases über ein Abgasrückflußventil 30 eingestellt werden.

Während eines Verbrennungsvorganges werden in wechselnden Anteilen gasförmige Schadstoffe, wie CO, HC, NO_{X} oder SO_{X}, gebildet. Die Reduktionsmittel können durch Sauerstoff an dem Vorkatalysator 18 oxidiert werden. Bei ausreichender Sauerstoffkonzentration ist eine vollständige oder weitestgehende Umsetzung unter nahezu allen Arbeitsmodi möglich.

In einem Arbeitsmodus mit λ > 1 (magere Atmosphäre) wird neben NO_{X} auch SO_{X} im NO_{X}-Speicherkatalysator 16 absorbiert, während die geringen Anteile an Reduktionsmitteln zumindest bei niedriger Raumgeschwindigkeit fast vollständig im Vorkatalysator 18 umgesetzt werden. In Abhängigkeit von einer NO_{X}-Speicherkapazität und einer NO_{X}-Desorptionstemperatur des NO_{X}-Speicherkatalysators 16 muss die Verbrennungskraftmaschine 14 zur NO_{X}-Regeneration mit λ ≤ 1 betrieben werden. In einem solchen Arbeitsmodus wird das zuvor absorbierte NO_{X} an einer katalytisch aktiven Oberfläche des NO_{X}-Speicherkatalysators 16 reduziert.

Ebenfalls absorbiertes SO_{X} wird in Form von Sulfat in dem NO_{X}-Speicherkatalysator 16 eingelagert, wobei allerdings eine Reversibilität dieses Einlagerungsprozesses im Gegensatz zu der Einlagerung von NO_{X} wesentlich höhere Temperaturen erfordert. Somit muss zur Entschwefelung eine Mindestentschwefelungstemperatur und ein Lambdawert ≤ 1 vorliegen (SO_{X}-Regenerationsparameter). Mittels einer zumindest temporären Beeinflussung wenigstens eines Betriebsparameters der Verbrennungskraftmaschine 14 kann eine Abgastemperatur erhöht werden und der NO_{X}-Speicherkatalysator 16 auf die Mindesttemperatur aufgeheizt werden.

Mit Hilfe des Gassensors 21 wird kontinuierlich eine NO_{X}-Konzentration in dem Abgas hinter dem NO_{X}-Speicherkatalysator 16 erfasst. Diese Konzentration wird mit einer NO_{X}-Sollkonzentration verglichen und entsprechend einer Abweichung der Konzentration von der Sollkonzentration ein Vergleichswert gebildet. Überschreitet der Vergleichswert einen vorgebbaren Schwellenwert, so wird eine Regenerationsmaßnahme ergriffen. Die Regenerationsmaßnahme beinhaltet eine SO_{X}-Regeneration (Entschwefelung), NO_{X}-Regeneration oder eine Erhöhung der Abgastemperatur, um eine Belegung des Speicherkatalysators mit Kondensat oder Ruß zu beheben. Wichtig bei einer Auswahl der Regenerationsmaßnahme ist es, diese auf eine gegebenenfalls zuvor durchgeführte Regenerationsmaßnahme abzustimmen. Auf diese Weise können einzelne Regenerationsmaßnahmen koordiniert und so eine Steuerung der Regeneration des Speicherkatalysators 16 wesentlich effektiver durchgeführt werden. Überschreitet der Vergleichswert nach einer Ausführung der Regenerationsmaßnahme weiterhin den Schwellenwert, so wird eine weitere Regenerationsmaßnahme ausgewählt und durchgeführt.

In der Figur 2 ist ein Blockschaltbild zur Steuerung der Regeneration des NOₓ-Speicherkatalysators 16 in fetter Atmosphäre dargestellt. In einer solchen Atmosphäre kann bereits eine NO_{X}-Regeneration des NO_{X}-Speicherkatalysators 16 durchgeführt werden. Liegt bei einem Vergleich 40 der Vergleichswert unterhalb des Schwellenwertes, so wird keine weitere Maßnahme (42) ergriffen. Erreicht der Vergleichswert jedoch den Schwellenwert, so wird zumindest temporär ein Betriebsparameter der Verbrennungskraftmaschine 14 derart beeinflusst, dass die Abgastemperatur erhöht wird (Abgastemperaturerhöhung 44). Anschließend wird wiederum ein Vergleich 40 des Vergleichswertes und des Schwellenwertes durchgeführt. Übersteigt der Vergleichswert weiterhin den Schwellenwert, so kann auf eine irreversible Schädigung des NO_{X}-Speicherkatalysators 16 geschlossen werden.

Neben einer Erfassung der NO_{X}-Konzentration während der NO_{X}-Regeneration kann dies in magerer Atmosphäre erfolgen, wie in einem Blockschaltbild gemäß Figur 3 dargestellt. Zunächst erfolgt dabei - wie bereits erläutert - der Vergleich 40 des Vergleichswerts mit dem Schwellenwert und es wird gegebenenfalls eine NO_{X}-Regeneration 48 als Regenerationsmaßnahme initiiert. Ist in einem anschließenden Vergleich 40 wiederum der Vergleichswert größer als der Schwellenwert, wird eine zweite NO_{X}-Regeneration 50 eingeleitet. Nach Beendigung der zweiten NO_{X}-Regeneration 50 werden wiederum Vergleichswert und Schwellenwert verglichen. War die Regenerationsmaßnahme erfolgreich, so werden keine weiteren Maßnahmen 42 ergriffen. Optional kann eine Anpassung 52 eines Gehaltes des Abgases an Reduktionsmitteln während der NO_{X}-Regeneration in Abhängigkeit von dem zuvor detektierten Vergleichswert neu erfolgen, beispielsweise um kleinere irreversible Schädigungen des NO_{X}-Speicherkatalysators 16 zu kompensieren.

Übersteigt der Vergleichswert 40 jedoch weiterhin den Schwellenwert, so wird der NO_{X}-Speicherkatalysator 16 mit einem Abgas erhöhter Abgastemperatur (Abgastemperaturerhöhung 44) beaufschlagt. Führt auch diese Regenerationsmaßnahme nicht zu einer Herabsetzung des Vergleichswertes, wird eine erste SO_{X}-Regeneration 54 initiiert und gegebenenfalls nachfolgend auch eine zweite SO_{X}-Regeneration 56. Anschließend findet wieder ein Vergleich 40 des Vergleichswertes und Schwellenwertes statt. Liegt der Vergleichswert wieder unterhalb des Schwellenwertes, kann analog dem Verfahren während der NO_{X}-Regeneration eine Anpassung eines Gehalts an Reduktionsmitteln während der SO_{X}-Regeneration erfolgen (Anpassung 58).

Führen die gesamten ergriffenen Regenerationsmaßnahmen nicht zu einer Herabsetzung des Vergleichswertes unterhalb des Schwellenwertes, so kann auf eine irreversible Schädigung des NO_{X}-Speicherkatalysators 16 geschlossen werden. Daneben ist aus der Lage des Vergleichswertes auch ein möglicher Umfang dieser Schädigung erfassbar, von der etwaige Wartungsarbeiten abhängig gemacht werden können.

## Patentansprüche

1. Verfahren zur Steuerung einer Regeneration von wenigstens einem in einem Abgaskanal einer Verbrennungskraftmaschine angeordneten NO_{X}-Speicherkatalysator, wobei durch einen stromab des NO_{X}-Speicherkatalysators angeordneten NO_{X}-Sensor eine NO_{X}-Konzentration eines Abgases erfasst wird, **dadurch gekennzeichnet, dass**
(a) die gemessene NO_{X}-Konzentration nach dem Speicherkatalysator mit einer NO_{X}-Sollkonzentration verglichen wird und entsprechend einer Abweichung dieser NO_{X}-Konzentration von der NO_{X}-Sollkonzentration ein Vergleichswert bestimmt wird,
(b) beim Überschreiten des Vergleichswertes über einen vorgebbaren Schwellenwert eine Regenerationsmaßnahme ergriffen wird, bei der wenigstens ein Betriebsparameter der Verbrennungskraftmaschine (14) zumindest temporär beeinflusst wird und
(c) die Regenerationsmaßnahme in Abhängigkeit von einer zuvor durchgeführten Regenerationsmaßnahme ausgewählt wird.

2. Verfahren nach Anspruch 1, **dadurch gekennzeichnet, dass** während oder nach der Regenerationsmaßnahme der Vergleichswert erneut bestimmt wird und beim Überschreiten des Vergleichswertes über den Schwellenwert zumindest eine weitere Regenerationsmaßnahme ergriffen wird.

3. Verfahren nach Anspruch 1 und Anspruch 2, **dadurch gekennzeichnet, dass** beim Überschreiten des Vergleichswertes über den Schwellenwert in einem mageren Arbeitsmodus der Verbrennungskraftmaschine (14) als Regenerationsmaßnahme eine NO_{X}-Regeneration eingeleitet wird.

4. Verfahren nach Anspruch 1 und 2, **dadurch gekennzeichnet, dass** beim Überschreiten des Vergleichswertes über den Schwellenwert in einem fetten Arbeitsmodus der Verbrennungskraftmaschine (14) als Regenerationsmaßnahme eine Abgastemperatur erhöht wird.

5. Verfahren nach Anspruch 3, **dadurch gekennzeichnet, dass** beim erneuten Überschreiten des Vergleichswertes über den Schwellenwert als Regenerationsmaßnahme die NO_{X}-Regeneration wiederholt wird.

6. Verfahren nach Anspruch 5, **dadurch gekennzeichnet, dass** beim erneuten Überschreiten des Vergleichswertes über den Schwellenwert als Regenerationsmaßnahme die Abgastemperatur erhöht wird.

7. Verfahren nach Anspruch 6, **dadurch gekennzeichnet, dass** beim erneuten Überschreiten des Vergleichswertes über den Schwellenwert als Regenerationsmaßnahme eine SO_{X}-Regeneration eingeleitet wird.

8. Verfahren nach Anspruch 7, **dadurch gekennzeichnet, dass** beim erneuten Überschreiten des Vergleichswertes über den Schwellenwert als Regenerationsmaßnahme die SO_{X}-Regeneration wiederholt wird.

9. Verfahren nach Anspruch 4 und 8, **dadurch gekennzeichnet, dass** mit einem erneuten Überschreiten des Vergleichswertes über den Schwellenwert eine irreversible Schädigung des NO_{X}-Speicherkatalysators bestimmbar ist.

10. Verfahren nach einem der vorhergehenden Ansprüche, **dadurch gekennzeichnet, dass** in Abhängigkeit von dem Vergleichswert ein Gehalt des Reduktionsmittels im Abgas während der NO_{X}- oder SO_{X}-Regeneration variiert wird.

## Claims

1. Method for controlling regeneration of at least one NO_{X} storage catalytic converter arranged in an exhaust pipe of an internal combustion engine, in which an NO_{X} concentration of an exhaust gas is recorded by an NO_{X} sensor arranged downstream of the NO_{X} storage catalytic converter, **characterized in that**
(a) the measured NO_{X} concentration downstream of the storage catalytic converter is compared with a desired NO_{X} concentration, and a comparison value is determined as a function of a deviation in this NO_{X} concentration from the desired NO_{X} concentration,
(b) if the comparison value exceeds a predeterminable threshold value, a regeneration measure is taken, which involves at least temporarily influencing at least one operating parameter of the internal combustion engine (14), and
(c) the regeneration measure is selected as a function of a regeneration measure which has previously been carried out.

2. Method according to Claim 1, **characterized in that** the comparison value is determined again during or after the regeneration measure, and if the comparison value exceeds the threshold value at least one further regeneration measure is taken.

3. Method according to Claim 1 and Claim 2, **characterized in that** if the comparison value exceeds the threshold value in a lean operating mode of the internal combustion engine (14), an NO_{X} regeneration is initiated as a regeneration measure.

4. Method according to Claims 1 and 2, **characterized in that** if the comparison value exceeds the threshold value in a rich operating mode of the internal combustion engine (14), an exhaust-gas temperature is increased as a regeneration measure.

5. Method according to Claim 3, **characterized in that** if the comparison value again exceeds the threshold value, the NO_{X} regeneration is repeated as a regeneration measure.

6. Method according to Claim 5, **characterized in that** if the comparison value again exceeds the threshold value, the exhaust-gas temperature is increased as a regeneration measure.

7. Method according to Claim 6, **characterized in that** if the comparison value again exceeds the threshold value, an SO_{X} regeneration is initiated as a regeneration measure.

8. Method according to Claim 7, **characterized in that** if the comparison value again exceeds the threshold value, the SO_{X} regeneration is repeated as a regeneration measure.

9. Method according to Claims 4 and 8, **characterized in that** if the comparison value again exceeds the threshold value, irreversible damage to the NO_{X} storage catalytic converter can be determined.

10. Method according to one of the preceding claims, **characterized in that** a level of the reducing agent in the exhaust gas during the NO_{X} or SO_{X} regeneration is varied as a function of the comparison value.

## Revendications

1. Procédé pour la commande d'une régénération d'au moins un catalyseur accumulateur de NOₓ disposé dans un canal de gaz brûlés d'un moteur à combustion interne, une concentration de NOₓ des gaz brûlés étant enregistrée par un capteur de NOₓ disposé en aval du catalyseur accumulateur de NOₓ,
**caractérisé en ce que**
(a) la concentration mesurée de NOₓ après le catalyseur accumulateur est comparée avec une concentration prévue de NOₓ et une valeur de référence est déterminée en fonction d'un écart de cette concentration de NOₓ par rapport à la concentration prévue de NOₓ,
(b) en cas de dépassement de la valeur de comparaison au-delà d'une valeur seuil prédéfinissable, une mesure de régénération est prise, lors de laquelle au moins un paramètre de service du moteur à combustion interne (14) est influencé au moins de façon temporaire et
(c) la mesure de régénération est choisie en fonction d'une mesure de régénération appliquée auparavant.

2. Procédé selon la revendication 1, **caractérisé en ce que**, pendant ou après la mesure de régénération, la valeur de comparaison est déterminée à nouveau et au moins une autre mesure de génération est prise lorsque la valeur de comparaison dépasse la valeur seuil.

3. Procédé selon la revendication 1 et la revendication 2, **caractérisé en ce que**, lorsque la valeur de comparaison dépasse la valeur seuil dans un mode de travail pauvre du moteur à combustion interne (14), une régénération en NOₓ est mise en oeuvre comme mesure de régénération.

4. Procédé selon les revendications 1 et 2, **caractérisé en ce que**, lorsque la valeur de comparaison dépasse la valeur seuil dans un mode de travail gras du moteur à combustion interne (14), une température des gaz brûlés est augmentée comme mesure de régénération.

5. Procédé selon la revendication 3, **caractérisé en ce que**, lorsque la valeur de comparaison dépasse à nouveau la valeur seuil, la régénération en NOₓ est répétée comme mesure de régénération.

6. Procédé selon la revendication 5, **caractérisé en ce que**, lorsque la valeur de comparaison dépasse à nouveau la valeur seuil, la température des gaz brûlés est augmentée comme mesure de régénération.

7. Procédé selon la revendication 6, **caractérisé en ce que**, lorsque la valeur de comparaison dépasse à nouveau la valeur seuil, une régénération en SOₓ est mise en oeuvre comme mesure de régénération.

8. Procédé selon la revendication 7, **caractérisé en ce que**, lorsque la valeur de comparaison dépasse à nouveau la valeur seuil, la régénération en SOₓ est répétée comme mesure de génération.

9. Procédé selon les revendications 4 et 8, **caractérisé en ce qu'**un préjudice irréversible pour le catalyseur accumulateur de NOₓ peut être déterminé avec un nouveau dépassement de la valeur de comparaison au-delà de la valeur seuil.

10. Procédé selon l'une quelconque des revendications précédentes, **caractérisé en ce qu'**une teneur de l'agent réducteur dans les gaz brûlés est modifiée en fonction de la valeur de comparaison pendant la régénération en NOₓ ou SOₓ.
